# EUROPÄISCHE PATENTSCHRIFT

(11) **EP 1 047 333 B1**
(45) Veröffentlichungstag und Bekanntmachung des Hinweises auf die Patenterteilung: **16.10.2002**
(21) Anmeldenummer: 99902541.4
(22) Anmeldetag: 15.01.1999
(51) Int. Cl.: A47L 9/28, G05G 1/02

(54) **STAUBSAUGER**
VACUUM CLEANER
ASPIRATEUR

(30) Priorität: 16.01.1998 DE 19801445
(43) Veröffentlichungstag der Anmeldung: 02.11.2000
(73) Patentinhaber: BSH Bosch und Siemens Hausgeräte GmbH, 81669 München (DE)
(72) Erfinder: BOTT, Erich, D-97618 Hollstadt (DE); FREUND, Elmar, D-97618 Rödelmaier (DE)
(86) Internationale Anmeldenummer: EP9900205
(87) Internationale Veröffentlichungsnummer: WO99035956

(56) Entgegenhaltungen:
- DE-A- 4 430 018
- DE-U- 8 020 858
- US-A- 4 131 033
- US-A- 4 153 149
- US-A- 4 453 152

## Beschreibung

Die Erfindung betrifft einen Staubsauger, mit in dessen Gehäuse angeordnetem Ein/Ausschalter und Potentiometer, welche Bauteile mittels an der Außenseite des Gehäuses vorgesehener Betätigungseinrichtung betätigbar sind.

Ein solcher Staubsauger ist durch das DE-U-80 20 858 bekannt. Bei diesem Staubsauger ist am Gehäuse eine Betätigungstaste für den Ein/Ausschalter und ein Drehknopf für die Verstellung eines Potentiometers angeordnet.

Der Erfindung liegt die Aufgabe zugrunde, einen Staubsauger der eingangs beschriebenen Art so weiterzubilden, daß der Aufwand an Bauteilen reduziert werden kann.

Die Lösung der gestellten Aufgabe gelingt nach der Erfindung dadurch, daß dem Ein/Ausschalter und dem Potentiometer ein gemeinsamer Betätigungsknopf zugeordnet ist, der axial- und drehbeweglich am Gehäuse des Staubsaugers angeordnet ist, wobei durch die axialbewegliche Verstellung des Betätigungsknopfes eine Betätigung des Ein/Ausschalters und durch die drehbewegliche Verstellung des Betätigungsknopfes eine Betätigung des als Drehpotentiometer ausgebildeten Potentiometers erfolgt.

Somit wird für das Ein- und Ausschalten sowie die Drehzahleinstellung des Gebläsemotors nur noch ein Betätigungselement benötigt. Hierdurch wird sowohl eine Einsparung an Materialkosten als auch an Montagekosten erzielt. Außerdem ergibt sich eine Platzeinsparung hinsichtlich der Anordnung der Bedienelemente.

Der Einfluß von Maßtoleranzen auf die Betätigung des Ein/Ausschalters wird dadurch ausgeschaltet, daß ein unter der Wirkung einer Federspannung stehender, in seinem einen Endbereich verschwenkbarer Betätigungshebel vorgesehen ist, der in seinem anderen Endbereich in Wirkverbindung mit der Betätigungstaste des als Tastschalter ausgebildeten Ein/Ausschalters bringbar ist und daß die Einwirkstelle des Betätigungsknopfes auf den Betätigungshebel zwischen dessen beiden Endbereichen liegt. Auftretende Maßtoleranzen am Betätigungsknopf bzw. bei dessen Plazierung am Staubsaugergehäuse werden durch den Betätigungshebel ausgeglichen und wirken sich somit nicht beim Betätigen des Ein/Ausschalters aus.

Eine gesonderte Rückstellfeder für den Betätigungsknopf erübrigt sich dadurch, daß die auf den Betätigungshebel wirkende Federspannung als axiale Rückstellkraft für den Betätigungsknopf dient. Dabei kann der Betätigungshebel selbst als federnder Hebel ausgebildet sein, so daß kein gesondertes Federelement erforderlich ist.

Die Koppelung des Betätigungsknopfes mit dem Drehpotentiometer gelingt in einfacher Weise dadurch, daß an dem Betätigungsknopf eine axial vorspringende Verstellwelle vorgesehen ist, die axial beweglich jedoch drehfest mit dem Drehpotentiometer gekoppelt ist.

Eine Sicherung des Drehpotentiometers in seiner jeweiligen Stellung wird dadurch erreicht, daß die Verstellwelle durch eine Bohrung des Betätigungshebels zu dem unterhalb des Betätigungshebels angeordneten Drehpotentiometer hindurchgeführt ist und an dem Betätigungshebel auf der dem Betätigungsknopf zugewandten Seite konzentrisch zu der Bohrung eine Rasterung ausgebildet ist, die mit einer an der am Betätigungshebel anliegenden Endfläche des Betätigungsknopfes ausgebildeten Gegenrastung zusammen wirkt.

Vorteilhaft ist es ferner, daß der Drehweg des Betätigunsknopfes durch ein Anschlagglied begrenzt ist. Damit wird eine Beschädigung des Drehpotentiometers vermieden.

Eine Drehwegbegrenzung wird auf konstruktiv einfache Weise dadurch erreicht, daß am Schaft des Betätigungsknopfes eine nach radial außen vorspringende Rippe und am Gehäuse des Staubsaugers ein in den Drehweg der Rippe ragender Anschlag vorgesehen ist.

Anhand eines in der Zeichnung dargestellten Ausführungsbeispieles wird die Erfindung nachfolgend noch näher erläutert.

Es zeigt:
- FIG 1: einen mit einem Ein/Ausschalter und einem Drehpotentiometer gekoppelten Betätigungsknopf in perspektivischer Darstellung
- FIG 2: den Betätigungsknopf nach Fig. 1 im in ein Staubsaugergehäuse eingebauten Zustand.

Mit 1 ist ein Betätigungsknopf bezeichnet, an dem ein Schaft 2 angeformt ist. Mit dem Schaft 2 ist der Betätigungsknopf 1 in eine an einem Staubsaugergehäuse 4 vorgesehene röhrenförmige Vertiefung 3 eingesetzt. Im unteren Bereich des Schaftes 2 ist ein Rastteller 5 an dem Schaft angebracht, der im in das Staubsaugergehäuse 4 eingesetzten Zustand des Betätigungsknopfes 1 hinter einer aus der Seitenwand der röhrenförmigen Vertiefung 3 vorstehenden Rastzunge 6 verrastet.

Unterhalb des Rasttellers 5 tritt der etwas verjüngte Schaft 2 durch eine in der betreffenden Wand des Staubsaugergehäuses 4 vorgesehene Durchstecköffnung 7. Der Schaft 2 wird im wesentlichen durch vier in Kreuzform angeordnete Schaftrippen 8 gebildet. Eine Schaftrippe 8a erstreckt sich gegenüber den restlichen Schaftrippen 8 weiter nach radial außen. Damit trifft diese Schaftrippe 8a beim Verdrehen des Betätigungsknopfes 1 auf einen nach radial innen in die Durchstecköffnung 7 ragenden Anschlagnocken 9. Durch diesen Anschlagnocken 9 wird die Drehbewegung des Betätigungsknopfes 1 auf unter 360° begrenzt.

Im Staubsaugergehäuse 4 ist eine Tragplatine eingebaut, auf der ein als Tastschalter 10 ausgebildeter Ein/Ausschalter und ein Drehpotentiometer 11 angeordnet sind. Der Tastschalter 10 und das Drehpotentiometer 11 sind in ein Kunststoffhalteteil 12 eingepaßt, das seinerseits in geeigneter Weise an die Tragplatine angeklippt ist. An dem Kunststoffhalteteil 12 ist ferner ein Betätigungshebel 13 angeformt, der mit seinem einen Ende 14 verschwenkbar mit dem Körper des Kunststoffhalteteiles 12 verbunden ist. Das andere Ende 15 des Betätigungshebels 13 ragt frei über die Betätigungstaste 16 des Tastschalters 10.

Etwa in der Mitte zwischen den beiden Enden 14 und 15 des Betätigungshebels 13 ist an diesem eine Bohrung 17 vorgesehen, durch die eine sich in axialer Verlängerung des Schaftes 2 erstreckende und mit dem Schaft 2 verbundene Verstellwelle 18 hindurchgesteckt ist. Mit ihrem freien Ende 19 greift die Verstellwelle 18 durch eine Ankoppelöffnung des Drehpotentiometers 11 hindurch. Eine solche Ankoppelöffnung ist in bekannter Weise schlitzförmig oder als mit einer abgeflachten Seite versehene Rundöffnung ausgebildet. Die Verstellwelle 18 weist an ihrem freien Ende 19 ein der Form der Ankoppelöffnung entsprechendes Querschittsprofil auf. Damit kann die Verstellwelle 18 mit ihrem freien Ende 19 in die Ankoppelöffnung eingeführt werden. In axialer Richtung kann die Verstellwelle 18 gegenüber der Ankoppelöffnung bewegt werden. In Drehrichtung besteht dagegen eine feste Koppelung, so daß beim Verdrehen des Betätigungsknopfes 1 das Drehpotentiometer 11 verstellt wird.

Der Betätigungshebel 13 ist derart an dem Kunststoffhalteteil 12 angeformt, daß er bereits beim Anstecken des Betätigungsknopfes 1 an das Staubsaugergehäuse 4 etwas niedergedrückt wird. Hierdurch wird eine Gegenkraft auf den Betätigungsknopf 1 ausgeübt, durch die der am Schaft 2 angeformte Rasttelter 5 in Anlage an der Rastzunge 6 gehalten wird. Damit ist der Betätigungsknopf 1 am Staubsaugergehäuse 4 gesichert. In Drehrichtung erhält der Betätigungsknopf 1 durch einen an ihm vorgesehenen und in die röhrenförmige Vertiefung 3 eingreifenden Bund 20 eine entsprechende Führung.

Auf der dem Schaft 2 zugewandten Seite des Betätigungshebels 13 ist eine die Bohrung 17 konzentrisch umgebende, aus einzelnen Rastrippen bestehende Rasterung 21 vorgesehen. In diese Rasterung 21 greifen an den freien Enden 22 der Schaftrippen 8 ausgebildete Rastleisten 23 ein, die somit die Gegenrastung bilden. Durch den Federdruck des vorgespannten Betätigungshebel 13 stehen die Rastrippen der Rasterung 21 ständig in Eingriff mit den Rastleisten 22 der Schaftrippen 8, wodurch eine entsprechende Fixierung des Betätigungsknopfes 1 und damit des Drehpotentiometers 11 in seiner jeweiligen Stellung erreicht wird.

Beim Inbetriebsetzen bzw. beim Außerbetriebsetzen des Staubsaugers wird der Betätigungsknopf 1 jeweils niedergedrückt. Dabei trifft das andere Ende 15 des Betätigungshebels 13 auf die Betätigungstaste 16 des Tastschalters 10 und drückt diese nieder. Hierdurch wird der Tastschalter 10 ein- oder ausgeschaltet. Nach Loslassen des Betätigungsknopfes 1 wird dieser durch die Federkraft des Betätigungshebels 13 wieder in seine Ausgangsstellung, in der der Rastteller 5 wieder an der Rastzunge 6 anliegt, zurückgestellt. In Betätigungsrichtung wird der Verstellweg des Betätigungsknopfes 1 durch das Auftreffen des Rasttellers 5 auf die Bodenwand 24 der röhrenförmigen Vertiefung 3 begrenzt. Hierdurch werden auch zu hohe und damit schädliche Stoßkräfte auf den Betätigungshebel 13 bzw. auf den Tastschalter 10 vermieden.

Sollte die Federkraft des Betätigungshebel 13 für die Rückstellung des Betätigungsknopfes 1 nicht ausreichen, kann eine zusätzliche Feder vorgesehen werden. Eine solche zusätzliche Feder wird auch dann eingesetzt, wenn der Betätigungshebel 13 von vornherein nicht als fedemder Hebel ausgebildet ist.

## Patentansprüche

1. Staubsauger, mit in dessen Gehäuse (4) angeordnetem Ein/Ausschalter (10) und Potentiometer (11), welche Bauteile mittels an der Außenseite des Gehäuses (4) vorgesehener Betätigungseinrichtung (1) betätigbar sind,
**dadurch gekennzeichnet,**
**daß** dem Ein/Ausschalter (10) und dem Potentiometer (11) ein gemeinsamer Betätigungsknopf (1) zugeordnet ist, der axial- und drehbeweglich am Gehäuse (4) des Staubsaugers angeordnet ist, wobei durch die axialbewegliche Verstellung des Betätigungsknopfes (1) eine Betätigung des Ein/Ausschalters (10) und durch die drehbewegliche Verstellung des Betätigungsknopfes (1) eine Betätigung des als Drehpotentiometer (11) ausgebildeten Potentiometers erfolgt.

2. Staubsauger nach Anspruch 1,
**dadurch gekennzeichnet,**
**daß** ein unter der Wirkung einer Federspannung stehender, in seinem einen Endbereich (14) verschwenkbarer Betätigungshebel (13) vorgesehen ist, der in seinem anderen Endbereich (15) in Wirkverbindung mit der Betätigungstaste (16) des als Tastschalter (10) ausgebildeten Ein/Ausschalters bringbar ist und daß die Einwirkstelle des Betätigungsknopfes (1) auf den Betätigungshebel (13) zwischen dessen beiden Endbereichen (14 und 15) liegt.

3. Staubsauger nach Anspruch 2,
**dadurch gekennzeichnet,**
**daß** die auf den Betätigungshebel (13) wirkende Federspannung als axiale Rückstellkraft für den Betätigungsknopf (1) dient.

4. Staubsauger nach Anspruch 2 oder 3,
**dadurch gekennzeichnet,**
**daß** der Betätigungshebel (13) selbst als federnder Hebel ausgebildet ist.

5. Staubsauger nach einem der vorhergehenden Ansprüche,
**dadurch gekennzeichnet,**
**daß** an dem Betätigungsknopf (1) eine axial vorspringende Verstellwelle (18) vorgesehen ist, die axial beweglich jedoch drehfest mit dem Drehpotentiometer (11) gekoppelt ist.

6. Staubsauger nach Anspruch 5,
**dadurch gekennzeichnet,**
**daß** die Verstellwelle (18) durch eine Bohrung (17) des Betätigungshebels (13) zu dem unterhalb des Betätigungshebels (13) angeordneten Drehpotentiometer (11) hindurchgeführt ist und an dem Betätigungshebel (13) auf der dem Betätigungsknopf (1) zugewandten Seite konzentrisch zu der Bohrung (17) eine Rasterung (21) ausgebildet ist, die mit einer an der am Betätigungshebel (13) anliegenden Endfläche des Betätigungsknopfes (1) ausgebildeten Gegenrastung (23) zusammen wirkt.

7. Staubsauger nach einem der vorhergehenden Ansprüche,
**dadurch gekennzeichnet,**
**daß** der Drehweg des Betätigungsknopfes (1) durch ein Anschlagglied (9) begrenzt ist.

8. Staubsauger nach Anspruch 7,
**dadurch gekennzeichnet,**
**daß** am Schaft (2) des Betätigungsknopfes (1) eine nach radial außen vorspringende Rippe (8a) und am Gehäuse (4) des Staubsaugers ein in den Drehweg der Rippe (8a) ragender Anschlag (9) vorgesehen ist.

## Claims

1. Vacuum cleaner with an on/off switch (10) and a potentiometer (11) which are arranged in the housing (4), which components are actuable by means of an actuating device (1) provided at the outer side of the housing (4), **characterised in that** a common actuating knob (1) is associated with the on/off switch (10) and the potentiometer (11) and is arranged to be axially and rotationally movable at the housing (4) of the vacuum cleaner, wherein an actuation of the on/off switch (10) is effected by the axially movable adjustment of the actuating knob (1) and an actuation of the potentiometer, which is constructed as a rotary potentiometer (11), is effected by the rotationally movable adjustment of the actuating knob (1).

2. Vacuum cleaner according to claim 1, **characterised in that** an actuating lever (13) disposed under the effect of a spring tension and pivotable in its one end region (14) is provided, which lever can be brought in its other end region (15) into operative connection with the actuating button (16) of the on/off switch constructed as a button switch (10), and that the point of action of the actuating knob (1) on the actuating lever (13) lies between the two end regions (14 and 15) thereof.

3. Vacuum cleaner according to claim 2, **characterised in that** the spring tension acting on the actuating lever (13) serves as an axial restoring force for the actuating knob (1).

4. Vacuum cleaner according to claims 2 or 3, **characterised in that** the actuating lever (13) itself is constructed as a resilient lever.

5. Vacuum cleaner according to one of the preceding claims, **characterised in that** an axially projecting adjusting shaft (18) is provided at the actuating knob (1) and is coupled with the rotary potentiometer (11) to be axially movable, but secure against relative rotation.

6. Vacuum cleaner according to claim 5, **characterised in that** the adjusting shaft (18) is penetrated by a bore (17) of the actuating lever (13) to the rotary potentiometer (11) arranged below the actuating lever (13) and a detent means (21), which co-operates with a counter detent means (23) formed at the end surface of the actuating knob (1) adjacent to the actuating lever (13), is formed at the actuating lever (13) on the side facing the actuating knob (1) and concentrically with the bore (17).

7. Vacuum cleaner according to one of the preceding claims, **characterised in that** the rotational travel of the actuating knob (1) is limited by an abutment element (9).

8. Vacuum cleaner according to claim 7, **characterised in that** a radially outwardly projecting rib (8a) is provided at the shank (2) of the actuating knob (1) and an abutment (9) projecting into the rotational path of the rib (8a) is provided at the housing (4) of the vacuum cleaner.

## Revendications

1. Aspirateur comprenant dans son boîtier (4) un contacteur / interrupteur (10) et un potentiomètre (11), lesdites pièces détachées pouvant être actionnées à l'aide d'un dispositif d'actionnement (1) prévu sur le côté externe du boîtier (4), **caractérisé en ce qu'**un bouton d'actionnement commun (1) est associé au contacteur / commutateur (10) et au potentiomètre (11), qui est disposé avec une mobilité axiale et rotative sur le boîtier (4) de l'aspirateur, dans lequel se produit grâce au déplacement mobile axial du bouton d'actionnement (1) un actionnement du contacteur / interrupteur (10) ainsi qu'un actionnement du potentiomètre conçu comme un potentiomètre rotatif (11) grâce au déplacement mobile rotatif du bouton d'actionnement (1).

2. Aspirateur selon la revendication 1, **caractérisé en ce qu'**est prévu un levier d'actionnement (13) se trouvant sous l'action d'une tension élastique, pouvant basculer dans l'une de ses zones d'extrémité (14), qui peut être amené dans son autre zone d'extrémité (15) en relation active avec la touche d'actionnement (16) du contacteur / interrupteur conçu comme un bouton-poussoir (10) et **en ce que** le point d'effet du bouton d'actionnement (1) se trouve sur le levier d'actionnement (13) entre ses deux zones d'extrémité (14 et 15).

3. Aspirateur selon la revendication 2, **caractérisé en ce que** la tension élastique agissant sur le levier d'actionnement (13) sert de force de rappel axiale pour le bouton d'actionnement (1).

4. Aspirateur selon la revendication 2 ou 3, **caractérisé en ce que** le levier d'actionnement (13) est lui-même conçu comme un levier à ressort.

5. Aspirateur selon l'une des revendications précédentes, **caractérisé en ce qu'**est prévu sur le bouton d'actionnement (1) un arbre de réglage (18) faisant saillie axialement, qui est couplé au potentiomètre rotatif (11) en étant mobile axialement et en résistant toutefois à la torsion.

6. Aspirateur selon la revendication 5, **caractérisé en ce que** l'arbre de réglage (18) est guidé à travers un alésage (17) du levier d'actionnement (13) vers le potentiomètre rotatif (11) disposé en dessous du levier d'actionnement (13) et au niveau du levier d'actionnement (13) sur le côté orienté vers le bouton d'actionnement (1), concentriquement à l'alésage (17), est conçu un tramage (21) qui co-agit avec un contre-enclenchement (23) conçu sur la surface d'extrémité du bouton d'actionnement (1) adjacente au levier d'actionnement (13).

7. Aspirateur selon l'une des revendications précédentes, **caractérisé en ce que** le trajet tournant du bouton d'actionnement (1) est limité par un élément de butée (9).

8. Aspirateur selon la revendication 7, **caractérisé en ce qu'**est prévue sur l'arbre (2) du bouton d'actionnement (1) une nervure (8a) faisant saillie vers l'extérieur radialement et sur le boîtier (4) de l'aspirateur une butée (9) se dressant dans le trajet tournant de la nervure (8a).
